# EUROPÄISCHE PATENTSCHRIFT

(11) **EP 1 951 088 B1**
(45) Veröffentlichungstag und Bekanntmachung des Hinweises auf die Patenterteilung: **21.10.2015**
(21) Anmeldenummer: 06819203.8
(22) Anmeldetag: 31.10.2006
(51) Int. Cl.: A47B 88/10

(54) **SCHUBLADE**
DRAWER
TIROIR

(30) Priorität: 26.11.2005 DE 202005018514 U
(43) Veröffentlichungstag der Anmeldung: 06.08.2008
(73) Patentinhaber: Paul Hettich GmbH & Co. KG, 32278 Kirchlengern (DE)
(72) Erfinder: WEBER, Konrad, 35085 Ebsdorfergrund (DE); HÖTGER, Thorsten, 32130 Enger (DE)
(74) Vertreter: Dantz, Jan Henning
(86) Internationale Anmeldenummer: PCT/EP2006/067980
(87) Internationale Veröffentlichungsnummer: WO 2007/060082

(56) Entgegenhaltungen:
- EP-A- 1 716 782
- EP-A1- 0 512 615

## Beschreibung

Die vorliegende Erfindung betrifft eine Schublade, die über eine Ausziehführung relativ zu einem Möbelkorpus von einer Position im Möbelkorpus in eine Auszugsposition vor den Möbelkorpus verfahrbar ist, und die Schublade an gegenüberliegenden Seiten jeweils mindestens ein Zahnrad aufweist, das mit einer am Möbelkorpus festgelegten Zahnstange kämmt und mit einem Zahnrad auf der gegenüberliegenden Seite gekoppelt ist, wobei die Zahnstangen jeweils über einen verschwenkbaren Hebel verlängerbar sind, damit eine Führung der Schublade durch die Zahnräder auch in der Auszugsposition gewährleistet ist.

Aus der EP 0 512 615 A1 ist eine Ausziehführung für eine Schublade bekannt, bei der zur Stabilisierung der Laufbewegung an gegenüberliegenden Seiten Zahnstangen vorgesehen sind, die mit Zahnrädern in Eingriff stehen, die über eine Welle miteinander gekoppelt sind. Um die Laufbewegung auch in einer Auszugsposition stabilisieren zu können, können die Zahnstangen durch einen Hebel verlängert werden, der in einer Auszugsposition der Schublade vor den Möbelkorpus verschwenkt wird, damit die Zahnstangen verlängert werden und mit den Zahnrädern in Eingriff stehen können. Es kann allerdings passieren, dass bei der Montage oder aus anderen Gründen die Zahnräder versetzt angeordnet sind und somit eine Schiefstellung der Schublade korrigiert werden muss. Hierfür müssen bei dieser Konstruktion dann aufwendige Montagearbeiten vorgenommen werden.

Aus der EP 11 41 640 B1 ist eine Ausziehführung für ein Kältegerät bekannt, bei der an gegenüberliegenden Längsseiten Zahnstangen vorgesehen sind, die mit Zahnrädern der Schublade kämmen, um die Bewegung der Schublade zu synchronisieren. Diese Schublade kann jedoch nicht vollständig in eine Position vor den Möbelkorpus bewegt werden. Falls eine Schiefstellung der Schublade vorhanden ist, kann eine Korrektur erfolgen, da in der eingeschobenen Position der Eingriff zwischen Zahnstange und den Zahnrädern gelöst wird, sodass ein Verklemmen durch Schiefstellung der Schublade in der Einzugsposition nicht stattfinden kann. Allerdings ist in dem Bereich der Einzugsposition die Schublade dann auch durch die Zahnräder nicht mehr synchronisiert.

Es ist daher Aufgabe der vorliegenden Erfindung, eine Schublade mit guten Laufeigenschaften zu schaffen, die vor den Möbelkorpus verfahrbar ist und bei Bedarf die Korrektur einer Schiefstellung ermöglicht.

Diese Aufgabe wird mit einer Schublade mit den Merkmalen des Anspruches 1 gelöst.

Erfindungsgemäß ist die Schublade in eine Auszugsposition vor den Möbelkorpus verfahrbar, wobei über einen verschwenkbaren Hebel die Zahnstange verlängerbar ist, um auch eine Führung in der Auszugsposition zu gewährleisten, wobei der Eingriff zwischen dem verschwenkbaren Hebel und dem kämmenden Zahnrad lösbar ist, um bei Bedarf eine Schiefstellung der Schublade korrigieren zu können. Dadurch ist gewährleistet, dass die Schublade über ihren vollständigen Verfahrweg durch die Zahnräder geführt wird und somit gute Laufeigenschaften vorhanden sind, eine Schiefstellung jedoch in der Auszugsposition korrigiert werden kann, wobei keine aufwendige Demontage von Bauteilen erforderlich ist. Denn der verschwenkbare Hebel kann auf einfache Weise außer Eingriff mit dem Zahnrad gebracht werden und somit eine entsprechende Korrektur ermöglichen.

Gemäß der Erfindung ist der Hebel in einer Korrekturposition von dem Zahnrad abhebbar. Das Anheben kann dabei manuell oder automatisch erfolgen.

Für eine gute Führung der Schublade auch im Bereich des Hebels ist dieser vorzugsweise zwischen Zahnrad und einem Gleitelement geführt, wobei das Gleitelement in einer Korrekturposition von dem Hebel wegbewegbar ist. Das Gleitelement kann dabei als Hebelelement ausgebildet sein, das manuell von dem Hebel weggeschwenkt werden kann, um den Hebel bei Bedarf freizugeben, damit dieser außer Eingriff mit dem Zahnrad gebracht werden kann.

Gemäß einer weiteren Ausgestaltung der Erfindung sind Mittel zum Anheben des Hebels vorgesehen. Dann kann bei Bewegung der Schublade in eine Korrekturposition der Eingriff zwischen Zahnrad und Hebel automatisch gelöst werden, sodass die Schublade lediglich noch ausgerichtet werden muss. Hierfür kann an dem Hebel jeweils ein Mitnehmer vorgesehen sein, an dem die Mittel zum Anheben des Hebels angreifen, um ihn von dem Zahnrad anzuheben. Die Mittel zum Anheben des Hebels können dabei automatisch durch Bewegung der Schublade in eine Korrekturposition betätigt werden.

Die Korrekturposition ist die maximale Auszugsposition der Schublade, die im Normalgebrauch in der Regel nicht erreicht wird, da der Inhalt der Schublade schon vor der maximalen Auszugsposition zugänglich ist.

Damit der Hebel zur Verlängerung der Zahnstange außen nicht sichtbar ist, ist dieser vorzugsweise bei Entfernung des kämmenden Zahnrades in den Möbelkorpus hinein nach unten in den Möbelkorpus verschwenkbar ausgebildet.

Die Erfindung wird nachfolgend anhand von zwei Ausführungsbeispielen mit Bezug auf die beigefügten Zeichnungen näher erläutert. Es zeigen:
- Figur 1: eine perspektivische Ansicht eines Ausführungsbeispieles einer erfindungsgemäßen Schublade;
- Figur 2: eine Detailansicht der Schublade der Figur 1;
- Figur 3: eine Detailansicht der Schublade der Figur 1 bei maximal ausgezogener Schublade;
- Figur 4: eine Detailansicht der Schublade der Figur 1 in der Korrekturposition;
- Figur 5: eine perspektivische Detailansicht einer Schublade gemäß einem zweiten Ausführungsbeispiel;
- Figur 6: eine vergrößerte Detailansicht der Schublade der Figur 5 vor der Korrekturposition;
- Figur 7: eine Detailansicht der Schublade der Figur 5 kurz vor der Endstellung und
- Figur 8: eine Detailansicht der Schublade der Figur 5 in der Korrekturposition.

Eine Schublade 1 umfasst einen Schubkasten 2, der relativ zu einem Möbelkorpus verfahrbar ist. Hierfür ist der Schubkasten 2 an einem linken Seitenteil 4 und einem rechten Seitenteil 5 geführt, die spiegelbildlich ausgebildet sind. An den Seitenteilen 4 und 5 ist jeweils eine Ausziehführung vorgesehen, die eine stationäre Schiene 6, eine an der Schublade 1 fixierte Auszugsschiene 8 sowie eine Mittelschiene 7 aufweist, die mit der halben Geschwindigkeit wie die Auszugsschiene 8 bewegt wird und einen Überauszug ermöglicht, wobei die Schublade 2 dann vor dem Möbelkorpus angeordnet ist und die Seitenteile 4 und 5 verlassen hat.

An einem Seitenteil 9 der Schublade 1 ist ein Zahnrad 10 drehbar gelagert, das über eine Welle 40 mit einem Zahnrad 10 an der gegenüberliegenden Seite verbunden ist. Die Zahnräder 10 greifen jeweils in eine Zahnstange 30 an dem Seitenteil 4 bzw. 5 ein und sorgen für eine Synchronisierung der Laufbewegung beider Seiten der Schublade 1.

Damit die Schublade 1 auch im Bereich der Auszugsposition geführt ist, in der die Zahnräder 10 die Seitenteile 4 und 5 verlassen haben, sind zur Verlängerung der Zahnstange 30 verschwenkbare Hebel 11 vorgesehen, die bei Eingriff mit den Zahnrädern 10 nach oben in eine horizontale Position verschwenkt werden. Im Bereich der verschwenkbaren Hebel 11 besteht die Möglichkeit, den Eingriff zwischen Zahnrad 10 und Hebel 11 zu lösen, um eine Schiefstellung der Schublade 1 korrigieren zu können. Denn bei der Montage oder aus anderen Gründen kann es passieren, dass die Schublade 1 relativ zu einer Frontseite des Möbelkorpus schief steht und eine Frontblende 3 sich nicht genau in den Möbelkorpus einpasst. Dann muss das Zahnrad 10 im gewünschten Maß relativ zu der Zahnstange 30 bzw. dem Hebel 11 verschoben werden, um diese Schiefstellung zu korrigieren.

Wie in Figur 2 zu sehen ist, kämmt das Zahnrad 10 mit einer an der Unterseite des Hebels 11 ausgebildeten Zahnstange 12, wobei der Hebel 11 um eine Achse 13 verschwenkbar an dem Seitenteil 5 gelagert ist. Dabei ist an dem Seitenteil 5 als Lagerstelle ein stegförmiger Ausleger 14 angeordnet, an dem die Drehachse 13 vorgesehen ist. Wenn das Zahnrad 10 in den Möbelkorpus zwischen die Seitenteile 4 und 5 bewegt wird, kann der Hebel 11 so durch die Schwerkraft nach unten schwenken und ist im Möbelkorpus verdeckt liegend angeordnet. Erst wenn das Zahnrad 10 soweit aus dem Möbelkorpus herausgezogen wird, dass es in Kontakt mit dem Hebel 11 kommt, wird dieser beim weiteren Herausfahren in die horizontale Position verschwenkt.

Um ein Außereingriffbringen des Zahnrades 10 mit der Zahnstange 12 des Hebel 11 zu verhindern, ist oberhalb des Hebels 11 ein Gleitelement 15 als Gegenlager vorgesehen, das an dem Seitenteil 9 festgelegt ist und damit immer oberhalb im gleichem Abstand zu dem Zahnrad 10 angeordnet ist. Dadurch kann der Hebel 11 nicht versehentlich nach oben noch weiter von dem Zahnrad 10 abgehoben werden, sondern ist über eine Gleitfläche 16 an dem Gleitelement 15 geführt.

In Figur 3 hat die Schublade ihre maximale Auszugsposition erreicht, in der das Zahnrad 10 am Ende des Hebels 11 angelangt ist. Auch in dieser Position ist eine Führung zwischen Zahnrad 10 und der Zahnstange 12 des Hebels 11 gegeben. Es besteht jedoch die Möglichkeit, eine Korrektur der Stellung zwischen Zahnrad 10 und Zahnstange 12 vorzunehmen, um eine Schiefstellung der Schublade auszugleichen.

Hierfür wird wie in Figur 4 gezeigt das Gleitelement 15 verschwenkt, indem ein Betätigungshebel 17 manuell nach unten gedrückt wird. Dadurch gelangt eine Gleitfläche an dem Gleitelement 15 außer Eingriff mit des Gleitfläche 16 an dem Hebel 11, sodass dieser geringfügig nach oben verschwenkt werden kann, wobei die Verzahnung des Zahnrades 10 und die Verzahnung der Zahnstange 12 außer Eingriff gelangen. In dieser Position kann das Zahnrad 10 um ein oder mehrere Zähne relativ zu der Zahnstange 12 bewegt werden, um eine Korrekturbewegung vornehmen zu können. Anschließend gelangt die Zahnstange des Hebels 11 wieder in Eingriff mit dem Zahnrad 10 und das Gleitelement 15 wird wieder gegen die Gleitfläche 16 gedrückt, um eine weitere Verschiebung zu verhindern.

In den Figuren 5-8 ist eine modifizierte Ausführungsform der Erfindung gezeigt, wobei gleiche Bauteile mit demselben Bezugszeichen versehen sind. Bei diesem Ausführungsbeispiel sind Mittel vorgesehen, um in einer maximalen Auszugsposition den Hebel 11 automatisch (zwangsgeführt) von dem Zahnrad 10 abzuheben und somit ohne weitere Montageschritte eine Schrägstellung der Schublade 1 ausgleichen zu können.

Wie in den Figuren 5 und 6 gezeigt ist, bewegt sich das Zahnrad 10 wieder entlang des Hebels 11, der in einer Auszugsposition vor den Möbelkorpus verfahrbar ist, wobei zur Führung der Hebel 11 in die horizontale Position verschwenkt ist. Dabei wird eine Bewegung des Hebels 11 nach oben vermieden, indem eine Gleitfläche 16 an einem Gleitelement 15' anliegt oder mit gewissen Spiel zumindest ein Anheben des Hebels 11 vermieden wird. An dem Hebel 11 ist ein Mitnehmer 20 in Form eines Zapfens vorgesehen, der mit einer Aufnahme 21 an dem Gleitelement 15' zusammenwirkt, um in einer Endstellung den Hebel anzuheben.

In Figur 7 ist eine Position gezeigt, in der die Schublade 1 kurz vor der Engstellung angeordnet ist und das Zahnrad 10 an einem Endbereich des Hebels 11 mit der Zahnstange 12 kämmt. Der Mitnehmer 20 ist in die Aufnahme 21 an dem Gleitelement 15' eingeführt worden.

Wenn die Schublade 1 noch geringfügig weiter aus dem Möbelkorpus herausbewegt wird, gelangt man zu einer Position, die in Figur 8 dargestellt ist. Dann hat der Mitnehmer 20 das Gleitelement 15' verschwenkt, wodurch die Aufnahme 21 den Mitnehmer 20 ebenfalls nach oben verschwenkt und den Hebel 11 von dem Zahnrad 10 abhebt. Dadurch kann das Zahnrad 10 relativ zu der Zahnstange 12 frei bewegt werden und eine Korrektur der Position erfolgen.

Für das Lösen des Eingriffs des Hebels 11 mit dem Zahnrad 10 können auch andere mechanische Mittel eingesetzt werden, die entweder manuell oder automatisch betätigt werden. Entsprechende Gleitelemente 15 können verschwenkbar oder verschiebbar sein, wobei zudem auch andere Kupplungsmittel oder Ausgleichsmittel vorgesehen sein können.

## Patentansprüche

1. Schublade (1), die über eine Ausziehführung (6, 7, 8) relativ zu einem Möbelkorpus von einer Position im Möbelkorpus in eine Auszugsposition vor den Möbelkorpus verfahrbar ist, und die Schublade (1) an den gegenüberliegenden Seiten jeweils mindestens ein Zahnrad (10) aufweist, das mit einer am Möbelkorpus festgelegten Zahnstange (30) kämmt und mit einem Zahnrad (10) auf der gegenüberliegenden Seite gekoppelt ist, wobei die Zahnstangen (30) jeweils über einen verschwenkbaren Hebel (11) verlängerbar sind, damit eine Führung der Schublade (1) durch die Zahnräder (10) auch in der Auszugsposition gewährleistet ist, **dadurch gekennzeichnet, dass** der verschwenkbare Hebel (11) mit dem kämmenden Zahnrad (10) außer Eingriff bringbar ist, um eine Schiefstellung der Schublade korrigieren zu können, wobei der Hebel (11) in einer Korrekturposition von dem Zahnrad (10) abhebbar ist und die Korrekturposition die maximale Auszugsposition der Schublade (1) ist.

2. Schublade nach Anspruch 1, **dadurch gekennzeichnet, dass** der Hebel (11) zwischen Zahnrad (10) und einem Gleitelement (15, 15') geführt ist und das Gleitelement (15, 15') in einer Korrekturposition von dem Hebel (11) wegbewegbar ist.

3. Schublade nach Anspruch 2, **dadurch gekennzeichnet, dass** das Gleitelement (15) als Hebelelement ausgebildet ist, das manuell von dem Hebel (11) wegschwenkbar ist, um den Hebel (11) bei Bedarf außer Eingriff mit dem Zahnrad (10) zu bringen.

4. Schublade nach einem der Ansprüche 1-3, **dadurch gekennzeichnet, dass** Mittel (20, 21) zum Anheben des Hebels (11) vorgesehen sind.

5. Schublade nach Anspruch 4, **dadurch gekennzeichnet, dass** an dem Hebel (11) ein Mitnehmer (20) vorgesehen ist, an dem die Mittel (21) zum Anheben des Hebels (11) angreifen, um ihn von dem Zahnrad (10) anzuheben.

6. Schublade nach einem der Ansprüche 4-5, **dadurch gekennzeichnet, dass** durch Bewegen der Schublade in eine Korrekturposition die Mittel (20, 21) zum Anheben des Hebels (11) diesen automatisch von dem Zahnrad (10) anheben.

7. Schublade nach einem der Ansprüche 1-6, **dadurch gekennzeichnet, dass** der Hebel (11) bei Bewegung des kämmenden Zahnrades (10) in den Möbelkorpus hinein nach unten in den Möbelkorpus veschwenkbar ist.

## Claims

1. Drawer (1) which can be displaced relative to a basic furniture structure, via a pull-out guide (6, 7, 8), from a position within the basic furniture structure into a pulled-out position in front of the basic furniture structure, and the drawer (1) has, on the opposite sides, in each case at least one gearwheel (10) which meshes with a rack (30), secured on the basic furniture structure, and is coupled to a gearwheel (10) on the opposite side, it being possible for the racks (30) to be extended in length in each case via a pivotable lever (11), in order to ensure that the drawer (1) is also guided by the gearwheels (10) in the pulled-out position, **characterized in that** the pivotable lever (11) can be disengaged from the meshing gearwheel (10) in order to correct a skewed position of the drawer, whereby the lever (11) in a correction position can be raised up from the gearwheel (10) and the correction position is the position in which the drawer (1) has been pulled out to the full extent.

2. Drawer as claimed in claim 1, **characterized in that** the lever (11) is guided between the gearwheel (10) and a sliding element (15, 15'), and the sliding element (15, 15'), in a correction position, can be moved away from the lever (11).

3. Drawer as claimed in claim 2, **characterized in that** the sliding element (15) is designed as a lever element which can be pivoted manually away from the lever (11) in order for the lever (11) to be disengaged from the gearwheel (10) if required.

4. Drawer as claimed in one of claims 1-3, **characterized in that** means (20, 21) are provided for raising the lever (11).

5. Drawer as claimed in claim 4, **characterized by** the provision, on the lever (11), of a driver (20), on which the means (21) for raising the lever (11) acts in order for the lever to be raised from the gearwheel (10).

6. Drawer as claimed in one of claims 1-4, **characterized in that**, by virtue of the drawer being moved into a correction position, the means (20, 21) for raising the lever (11) raise the latter automatically from the gearwheel (10).

7. Drawer as claimed in one of claims 1-6, **characterized in that**, when the meshing gearwheel (10) is moved into the basic furniture structure, the lever (11) can be pivoted downward into the basic furniture structure.

## Revendications

1. Tiroir (1) mobile par l'intermédiaire d'un guide d'extraction (6, 7, 8) par rapport au corps de meuble entre une position rentrée dans le corps de meuble et une position d'extraction, devant le corps de meuble, le tiroir (1) ayant sur chacun des deux côtés opposés, au moins un pignon (10) en prise avec une crémaillère (30) fixée au corps de meuble et couplée à un pignon (10) sur les côtés opposés,
- les crémaillères (30) étant prolongées chacune par un levier pivotant (11) pour assurer le guidage du tiroir (1) par les pignons (10), même en position extraite,
tiroir **caractérisé en ce que**
- le levier pivotant (11) peut être mis hors de prise du pignon (10) avec lequel il engrène pour pouvoir corriger une position en biais du tiroir,
- le levier (11) pouvant être soulevé par rapport au pignon (10) en position de correction et cette position de correction est la position d'extraction maximale du tiroir (1).

2. Tiroir selon la revendication 1,
**caractérisé en ce que**
le levier (11) est guidé entre le pignon (10) et un coulisseau (15, 15') et ce coulisseau (15, 15') peut être écarté du levier (11) en position de correction.

3. Tiroir selon la revendication 2,
**caractérisé en ce que**
le coulisseau (15) est en forme d'élément de levier qui peut être écarté par basculement, manuellement, par rapport au levier (11) pour mettre le levier (11) si nécessaire hors de prise du pignon (10).

4. Tiroir selon l'une des revendications 1 à 3,
**caractérisé en ce qu'**
il comporte des moyens (20, 21) pour soulever le levier (11).

5. Tiroir selon la revendication 4,
**caractérisé en ce que**
le levier (11) est muni d'un organe d'entraînement (20) sur lequel agissent les moyens (21) du levier (11) pour le soulever du pignon (10).

6. Tiroir selon l'une des revendications 4 à 5,
**caractérisé en ce qu'**
en déplaçant le tiroir dans sa position de correction, les moyens (20, 21 de soulèvement du levier (11) soulèvent celui-ci automatiquement par rapport au pignon (10).

7. Tiroir selon l'une des revendications 1 à 6,
**caractérisé en ce que**
lors du mouvement du pignon (10) en prise, dans le corps de meuble, le levier (11) est basculé vers le bas dans le corps de meuble.
